# EUROPÄISCHE PATENTSCHRIFT

(11) **EP 1 681 747 B1**
(45) Veröffentlichungstag und Bekanntmachung des Hinweises auf die Patenterteilung: **07.04.2010**
(21) Anmeldenummer: 05028392.8
(22) Anmeldetag: 23.12.2005
(51) Int. Cl.: H01R 13/74, H01R 9/24

(54) **Elektrischer Geräteanschluss**
Electrical appliance connector
Dispositif de connexion électrique

(30) Priorität: 13.01.2005 DE 102005001821
(43) Veröffentlichungstag der Anmeldung: 19.07.2006
(73) Patentinhaber: Wieland Electric GmbH, 96052 Bamberg (DE)
(72) Erfinder: Burger, Michael, 96191 Trunstadt (DE); Müller, Robert, 96129 Strullendorf/Geisfeld (DE); Ziegmann, Michael, 96052 Bamberg (DE); Stössel, Martin, 96179 Ebing/Rattelsdorf (DE); Raab, Martin, 96120 Bischberg (DE)
(74) Vertreter: Tergau & Pohl Patentanwälte

(56) Entgegenhaltungen:
- EP-A- 1 150 399
- EP-A- 1 388 914

## Beschreibung

Die vorliegende Erfindung betrifft einen Anschluss für ein elektrisches Gerät, insbesondere eine Leuchte. Der Geräteanschluss weist hierfür im Gehäuse des elektrischen Geräts eine Anschlussklemme auf. An diese Anschlussklemme ist ein Steckverbinder anschließbar. Dieser Steckverbinder weist einen oder mehrere Steckerkontakte oder Buchsenkontakte auf zum externen Anschluss an ein Netzkabel. Mit dem Netzkabel ist das elektrische Gerät dann an das vorhandene Stromnetz angeschlossen. Zur elektrischen Verbindung des Steckverbinders mit der Anschlussklemme sind am Steckverbinder weiterhin Kontaktelemente ausgebildet, welche in Kontaktaufnahmen an der Anschlussklemme einschiebbar sind. Die Kontaktelemente am Steckverbinder sind zu den Kontaktaufnahmen an der Anschlussklemme komplementär ausgebildet. Jeweils ein Kontaktelement steht wiederum leitend in Kontakt mit einem der Steckerkontakte oder Buchsenkontakte. Die Steckerkontakte oder Buchsenkontakte sind mittels der Kontaktelemente im Montageendzustand mit den Kontaktaufnahmen an der Anschlussklemme leitend verbunden. An der Anschlussklemme sind dann mit den Kontaktaufnahmen leitend verbundene Klemmstellen ausgebildet, an welche die interne Verdrahtung des elektrischen Geräts angeschlossen ist.

Bei derartigen Geräteanschlüssen sind die Kontaktelemente üblicherweise in die Kontaktaufnahmen eingesteckt. Es besteht bei diesen Geräteanschlüssen somit das technische Problem, dass der Steckverbinder von der Anschlussklemme abgezogen werden kann, während die Steckerkontakte oder Buchsenkontakte weiterhin an das Netzkabel angeschlossen sind. Dies hat zur Folge, dass die Kontaktelemente dann noch vollständig unter Spannung stehen. Berührt der Bediener die unter Spannung stehenden Kontaktelemente, kann dies gesundheitliche Schäden, im schlimmsten Fall Todesfolge, nach sich ziehen.

Das Dokument EP 1150399 beschreibt einen Anschluss für ein elektrisches Gerät, gemäß dem Oberbegriff des Anspruchs 1.

Ausgehend von diesem Problem liegt der Erfindung die Aufgabe zugrunde, einen Anschluss für ein elektrisches Gerät mit einem Steckverbinder und einer Anschlussklemme so auszugestalten, dass die Kontaktelemente stets berührungsgeschützt sind. Diese Aufgabe löst die im Anspruch 1 beanspruchte Merkmalskombination in erfinderischer Weise. Die Unteransprüche enthalten teilweise zweckmäßige und teilweise für sich selbst erfinderische Weiterbildungen der Erfindung.

Nach der Erfindung sind zur Gewährleistung des Berührungsschutzes die Kontaktelemente an einem Kontaktträger fixiert. Dieser Kontaktträger ist am Gehäuse des Steckverbinders verschiebbar gelagert. Die Verschiebbarkeit des Kontaktträgers in Längsrichtung ist durch einen Sperranschlag zumindest so weit eingeschränkt, dass die Kontaktelemente nicht aus dem Gehäuse des Steckverbinders hinausstehen, solange der Steckverbinder mit der Anschlussklemme nicht verbunden ist. Bei nicht an die Anschlussklemme angeschlossenem Steckverbinder befindet sich also der Sperranschlag in einer Sperrstellung, welche ein Verschieben des Kontaktträgers zumindest so weit verhindert, dass die Kontaktelemente aus dem Steckverbindergehäuse nicht hinausstehen können. Zum Anschluss des Steckverbinders an die Anschlussklemme ist im Bereich der Anschlussklemme ein Gegenanschlag ausgebildet. Dieser Gegenanschlag wirkt mit dem Sperranschlag in der Weise zusammen, dass der Gegenanschlag den Sperranschlag in seine Öffnungsstellung verfährt, sobald der Steckverbinder seine Montageendstellung gegenüber der Anschlussklemme erreicht hat. Sobald der Sperranschlag seine Öffnungsstellung erreicht hat, kann der Kontaktträger linear verfahren werden mit der Folge, dass die Kontaktelemente dann bestimmungsmäßig in die Kontaktaufnahme eingeführt werden.

Der Vorteil der Erfindung besteht darin, dass der Steckverbinder von der Anschlussklemme auch unter Spannung getrennt werden kann, ohne dass ein Risiko besteht, dass sich der Bediener verletzt oder ein Berühren der Kontaktelemente Todesfolge nach sich zieht.

Nach Anspruch 2 ist es vorteilhaft, den nach Art eines Schlittens am Gehäuse des Steckverbinders gelagerten Kontaktträger als U-förmigen Bügel auszugestalten. Diese Ausgestaltung hat den Vorteil, dass die U-Schenkel eine Doppelfunktion übernehmen. Während die Stirnseiten der U-Schenkel in Sperrstellung am Sperranschlag anliegen, also die Sperrteilelemente des Kontaktträgers bilden, sind die Seitenflächen der U-Schenkel als Führungsteile wirksam. Im Steckverbindergehäuse ist nämlich eine entsprechende Führungsbahn ausgebildet, so dass die U-Schenkel mit dieser Führungsbahn eine Bahnführung ausbilden mit den Seitenflächen des U-Schenkels als Führungsflächen. Mithilfe dieser Bahnführung ist der Kontaktträger am Steckverbindergehäuse sicher geführt. Das U-Querjoch des Bügels dient als Trägerelement für eines oder mehrere Kontaktelemente. Zum Kontaktieren des Steckverbinders mit der Anschlussklemme in Montageendstellung des Steckverbinders muss der U-förmige Bügel lediglich heruntergedrückt werden, um in der Bahnführung sicher geführt in die Kontaktstellung der Kontaktelemente und der Kontaktaufnahmen zu gleiten. Selbstverständlich ist es auch möglich, am Steckverbinder mehrere U-Bügel vorzusehen als Kontaktträger für verschiedene Kontaktelemente. Im Sinne der Erfindung sollten jedoch vorteilhaft sämtliche Kontaktelemente an einem U-förmigen Bügel als Kontaktträger fixiert sein.

Nach der Lehre des Anspruchs 3 ist der Sperranschlag in einer Weiterbildung als L-förmige Zunge ausgestaltet. Die L-förmige Zunge weist einen federelastischen vertikalen L-Schenkel auf, welcher als Lagerschenkel für den Sperranschlag dient. Der weitere horizontale L-Schenkel bildet dann einen Sperrschenkel, welcher den Sperranschlag im engeren Sinne bildet. Dieser Sperrschenkel untergreift die Stirnseiten der U-Schenkel des Kontaktträgers in der Sperrstellung. Auf diese Weise ist der als U-förmiger Bügel ausgestaltete Kontaktträger besonders gut in seiner Ruheposition gesichert.

Nach der Lehre des Anspruchs 4 ist das Gerätegehäuse von einer Montageöffnung durchbrochen. Die Montageöffnung gibt zum einen einen Durchgang zu den Kontaktaufnahmen an der Anschlussklemme frei. Zum anderen ist die Montageöffnung so ausgestaltet, dass der Steckverbinder nicht nur vertikal in die Montageöffnung eingeführt werden kann, sondern auch horizontal in dieser zwischen einer Einführstellung und einer Montageendstellung hin und her verschoben werden kann. Es ist ferner möglich, die Montageöffnung durch weitere Führungsöffnungen zu ergänzen. Mit entsprechenden Führungsteilen am Steckverbinder bilden diese Führungsöffnungen dann eine Führungskulisse für den Steckverbinder beim Einführen in seine Einführstellung und beim horizontalen Verschieben in seine Montageendstellung.

Diese Ausführungsform erhöht die Bedienungssicherheit des Anschlusses signifikant. Neben der vertikalen Bewegungskomponente beim Montieren des Steckverbinders kommt noch eine weitere horizontale Bewegungskomponente hinzu. Erst wenn der Bediener beide Bewegungen vollständig ausgeführt hat, gibt der Sperranschlag den Kontaktträger frei. Auf diese Weise ist sichergestellt, dass der Steckverbinder in jedem Fall sicher auf der Anschlussklemme bzw. am Gehäuse oberhalb der Anschlussklemme fixiert ist, bevor die Kontaktelemente aus dem Steckverbindergehäuse heraus in ihre kontaktierende Stellung verfahren werden können. Die Bediensicherheit dieser Ausführungsform kann noch dadurch gesteigert werden, dass am Ende der Horizontalverschiebung des Steckverbinders ein lautes Klickgeräusch eines oder mehrerer mechanischer Befestigungselemente zu hören ist. Der Bediener hat dann auch eine akustische Rückmeldung, dass der Steckverbinder seine Montageendstellung erreicht hat, in der das Ausfahren der Kontaktelemente aus dem Steckverbindergehäuse mithilfe des Kontaktträgers ohne Gefahr für den Bediener möglich ist. Durch das Horizontalverschieben des Steckverbinders nach dem Einführen in vertikaler Richtung ist auch verhindert, dass der Steckverbinder durch unsachgemäßes Anbringen einfach vom Gehäuse wieder abfällt bei aus dem Steckverbindergehäuse herausgefahrenen Kontaktelementen.

Nach Anspruch 5 ist es vorteilhaft, den Gegenanschlag an der Anschlussklemme zu fixieren. Vorteilhaft ist der Gegenanschlag an der Anschlussklemme einstückig angespritzt. Der Gegenanschlag durchsetzt nach der Lehre des Anspruchs 5 die Montageöffnung in Richtung auf den Steckverbinder und kann so vorteilhaft mit dem Sperranschlag bei der Montage des Steckverbinders zusammenwirken. Auf diese Weise sind Sperranschlag und Gegenanschlag sehr dicht an der Schnittstelle zwischen den Kontaktelementen des Steckverbinders und den Kontaktaufnahmen der Anschlussklemme angeordnet. Sie befinden sich somit nah an der Wirkstelle, auf welche es beim erfindungsmäßigen Anschluss ankommt.

Anspruch 6 betrifft das besonders vorteilhafte Zusammenwirken von Sperranschlag und Gegenanschlag. In der Einführstellung des Steckverbinders nach dem vertikalen Einführen in die Montageöffnung liegen der Sperranschlag und der Gegenanschlag einander überlappend in horizontaler Richtung nebeneinander. Da der Gegenanschlag starr ausgebildet ist, während der Sperranschlag beweglich, insbesondere federelastisch ausgestaltet ist, wird der Sperranschlag beim Verschieben des Steckverbinders in horizontaler Richtung vom Gegenanschlag aus seiner Position gleichsam verdrängt. Der Gegenanschlag hebelt den Sperranschlag somit aus seiner Sperrstellung in seine Öffnungsstellung aus.

Besonders vorteilhaft ist nach der Lehre des Anspruchs 7 die Verwendung des L-förmigen Sperranschlags nach Anspruch 3. Bei dieser Ausführungsform dient der horizontale Sperrschenkel dann als großflächige Anlagefläche am Gegenanschlag. Beim Versuch, den Kontaktträger in der Sperrstellung des Sperranschlags hinunterzudrücken, um die Kontakte aus dem Steckverbindergehäuse freizulegen, verhaken sich bei dieser Ausführungsform die Stirnseiten der U-Schenkel gleichsam am Sperrschenkel, was eine hohe Bediensicherheit gewährleistet. Der federelastische Lagerschenkel biegt den Sperranschlag beim Entsperren durch den Gegenanschlag so weit aus, dass die Stirnseiten der U-Schenkel des Kontaktträgers wieder freigegeben sind, so dass der Kontaktträger in seine Montageendstellung verfahren werden kann, in welcher die Kontaktelemente in die Kontaktaufnahmen eingreifen.

Nach Anspruch 8 ist es vorteilhaft, die Kontaktelemente als Flachstecker auszugestalten. Besonders vorteilhaft, weil den Anschluss sicherheitstechnisch weiter verbessernd, ist die Ausgestaltung der Anschlusskontakte nach Anspruch 9. In dieser Ausführungsform sind an den Kontaktelementen Kontaktklammern ausgebildet, welche die Steckerkontakte oder Buchsenkontakte erst in der Montageendstellung des Kontaktträgers übergreifen. Hält hingegen der Sperranschlag den Kontaktträger in seiner Sperrstellung geöffnet, ist auch die elektrische Verbindung zwischen den Steckerkontakten oder Buchsenkontakten einerseits und den Kontaktelementen andererseits zusätzlich unterbrochen, was die Berührungssicherheit der Vorrichtung weiter steigert.

Anhand der in den Zeichnungsfiguren dargestellten Ausführungsbeispiele ist die Erfindung mit weiteren Einzelheiten erläutert.
- Fig. 1: zeigt eine Darstellung einer ersten Ausführungsform der Anschlussklemme in perspektivischer Ansicht;
- Fig. 2a: zeigt eine erste Ausführungsform des erfindungsmäßigen Steckverbinders in perspektivischer Ansicht auf die Steckerkontakte;
- Fig. 2b: zeigt den in Fig. 2a dargestellten Steckverbinder, jedoch mit Sicht auf die Buchsenkontakte;
- Fig. 3: zeigt den endmontierten Steckverbinder auf der in Fig. 3 nur teilweise erkennbaren Anschlussklemme in teilweise geschnittener Darstellung, wobei insbesondere der Kontaktträger mit den einzelnen Kontaktelementen sichtbar ist;
- Fig. 4: zeigt eine zweite Ausführungsform der Anschlussklemme und des Steckverbinders vor der Montage;
- Fig. 5: zeigt das Detail V in Fig. 4;
- Fig. 6: zeigt den auf die Anschlussklemme aufgesetzten Steckverbinder gemäß Fig. 4, jedoch aus abweichender Perspektive in der Einführstellung;
- Fig. 7: zeigt das Detail VII in Fig. 6;
- Fig. 8: zeigt den Steckverbinder gemäß Fig. 6 in seiner Montageendstellung und
- Fig. 9: zeigt das Detail IX aus Fig. 8.

Die Anschlussklemme 1 weist Klemmstellen 2 zum Anschließen der internen Verdrahtung des in den Zeichnungen nicht dargestellten elektrischen Geräts auf. Diese Klemmstellen sind mithilfe eines Tasters 3 aktivierbar. Auf der in montierter Stellung der Anschlussklemme 1 der Gehäusewand 4 des elektrischen Geräts zugewandten Klemmenoberseite 5 sind die Öffnungen der Kontaktaufnahmen 6 und zwei Gegenanschläge 7 erkennbar. Die Gegenanschläge 7 sind beim Ausführungsbeispiel an Befestigungsdomen 8 angespritzt.

Die Steckverbinder 9 nehmen in ihrem Steckverbindergehäuse 10 die Steckerkontakte 11 und mit den Steckerkontakten jeweils verbundene Buchsenkontakte 12 auf. Am Steckergehäuse 10 weiterhin angeformt ist ein Führungsvorsprung 13.

Am Steckergehäuse 11 ausgebildet ist beidseitig jeweils eine Führungsbahn 14. In jeder Führungsbahn 14 ist ein U-Schenkel 15 eines als U-förmiger Bügel ausgestalteten Kontaktträgers 16 in Vertikalrichtung 17 längsverschiebbar angeordnet. An der dem Steckverbindergehäuse 10 zugewandten Innenseite des die U-Schenkel 15 verbindenden U-Querjochs 18 des Kontaktträgers 16 sind Halterippen für die Kontaktelemente 19 angespritzt. Die Kontaktelemente 19 tragen des Weiteren Kontaktklammern 20, welche in Montageendstellung die Steckerkontakte 11 bzw. die Buchsenkontakte 12 kontaktierend übergreifen.

Schließlich ist am Gehäuse 10 des Steckverbinders 9 der Sperranschlag 21 ausgebildet. An diesem Sperranschlag 21 liegen die Stirnseiten der U-Schenkel 15 im Ausführungsbeispiel in der Sperrstellung des Sperranschlags 21 an.

Wie aus Fig. 4 ersichtlich ist die Anschlussklemme 1 an der in Fig. 4 teilweise dargestellten Gehäusewand 4 fixiert. Die Gehäusewand 4 ist von einer Montageöffnung 22 durchbrochen. Die Montageöffnung 22 ist hierbei so konfiguriert, dass sie den Durchgriff in Vertikalrichtung 17 durch die Gehäusewand 4 auf die Kontaktaufnahmen 6 in Vertikalrichtung 17 freigibt. In die Gehäusewand 4 eingeformt ist weiterhin eine Führungskulisse 23. Durch diese Führungskulisse 23 taucht bei der Montage des Steckverbinders 9 der Führungsvorsprung 13 in Vertikalrichtung 17 hindurch und führt den Steckverbinder 9 bei der Montage in Horizontalrichtung 24. Bei der Montage wird der Steckverbinder 9 von oben her auf die Gehäusewand 4 in Vertikalrichtung 17 aufgesetzt. Da der Steckverbinder 9 seine Montageendstellung noch nicht erreicht hat, liegt der Sperranschlag 21 an der Stirnseite des in Fig. 5 dargestellten U-Schenkels 15 des Kontaktträgers 16 an. Der Sperranschlag 21 ist hierbei L-förmig ausgestaltet. Der vertikale L-Schenkel bilden einen Lagerschenkel 25, während der horizontale L-Schenkel des Sperranschlags 21 den eigentlichen Sperrschenkel 26 bildet. Der Sperrschenkel 26 untergreift - wie in Fig. 5 ersichtlich - die Stirnseite des von einem Vertikalschlitz 27 geschlitzten U-Schenkels 15 des Kontaktträgers 16.

Nach dem Aufsetzen des Steckverbinders 9 auf die Gehäusewand 4 bzw. die Anschlussklemme 1 befindet sich der Steckverbinder 9 in seiner in Fig. 6 dargestellten Einführstellung. In dieser Einführstellung liegen der Sperranschlag 21, genauer gesagt der Sperrschenkel 26 einerseits und der Gegenanschlag 7, welcher die Montageöffnung 22 in vertikaler Richtung 17 durchgreift, horizontal nebeneinander und überlappen einander so in Horizontalrichtung 24.

Der Vollständigkeit halber sei erwähnt, dass noch weitere mechanische Verriegelungselemente vorgesehen sind, um den Steckverbinder 9 an der Gehäusewand 4 bzw. der Anschlussklemme 1 zu adaptieren. Beispielsweise können in den Befestigungsdomen 8 Befestigungsöffnungen ausgebildet sein, in welche die freien Enden der U-Schenkel 15 nach dem Verfahren des Sperrschenkels 26 in seine Öffnungsstellung hineinfahren können, um mit diesen Öffnungen zu verrasten. Der Vertikalschlitz 27 teilt hierfür das freie Ende der U-Schenkel 15 in zwei federnde Rastarme. Es sind auch andere bzw. ergänzende Verriegelungselemente denkbar. Da die mechanische Adaptierung des Steckverbinders insoweit jedoch nicht erfindungsrelevant ist, wird an dieser Stellung hierauf nicht weiter eingegangen.

Sobald der Steckverbinder 9 seine in Fig. 6 dargestellte Einführstellung erreicht hat, wird der Steckverbinder 9 von seinem Führungsvorsprung 13 in der Führungskulisse 23 zusätzlich geführt in Horizontalrichtung 24 in den Figurenzeichnungen nach links verschoben. Durch diese horizontale Verschiebung wird der am Gegenanschlag 7 anliegende Sperrschenkel 26 des Sperranschlags 21 mit Druck beaufschlagt. Aufgrund der Elastizität des Lagerschenkels 25 des Sperranschlags 21 wird der Sperrschenkel 26 in Horizontalrichtung 24 vom Gegenanschlag 7 gleichsam verdrängt, so dass der Sperranschlag 21 aus seiner Sperrstellung in seine Öffnungsstellung in Horizontalrichtung verfahren wird. In der in Fig. 9 dargestellten Öffnungsstellung gibt der Sperranschlag 21 die Stirnseite des U-Schenkels 15 des Kontaktträgers 16 frei, so dass der Kontaktträger 16 in Vertikalrichtung 17 völlig frei verschieblich ist. Zur Kontaktierung der Anschlussklemme 1 wird der Kontaktträger 16 in Vertikalrichtung 17 heruntergedrückt, so dass die Kontaktelemente 19 in die jeweils zugeordneten Kontaktaufnahmen 6 eingeschoben sind. Zugleich übergreifen die Kontaktklammern 20 die jeweils zugeordneten Buchsenkontakte 12 bzw. Steckerkontakte 11. Die Buchsenkontakte 12 bzw. Steckerkontakte 11 sind über die Kontaktelemente 19 mit den Kontakten der Anschlussklemme 1 dann leitend verbunden.

Sollte nun die Notwendigkeit bestehen, den Steckverbinder 9 wieder von der Anschlussklemme 1 zu entfernen, müssen zunächst die Kontaktelemente 19 wieder aus den Kontaktaufnahmen 6 in Vertikalrichtung 17 gezogen werden. Hierfür muss der Kontaktträger 16 in seine in Fig. 8 dargestellte Ausgangsstellung zurückverfahren werden. Zudem muss eine zusätzliche, in den Figuren nicht dargestellte mechanische Verriegelung des Steckverbinders 10 an der Gehäusewand 4 gelöst werden. Nach dem Verfahren des Kontaktträgers 16 in seine in Fig. 8 dargestellte Ausgangsstellung kann der Steckverbinder 9 wieder in Horizontalrichtung nach rechts in seine Einführstellung verfahren werden. Infolge der Federelastizität des Lagerschenkels 25 schwenkt der Sperrschenkel 26 sodann in seine in Fig. 5 und Fig. 7 dargestellte Sperrstellung zurück, so dass die Kontaktelemente 19 vollständig und damit berührungsgeschützt wieder im Steckverbindergehäuse 10 vollständig einliegen.

Der gemäß der Aufgabe herzustellende Berührungsschutz der Kontaktelemente 19 ist mit der Erfindung somit gewährleistet.

### Bezugszeichenliste

- 1: Anschlussklemme
- 2: Klemmstelle
- 3: Taster
- 4: Gehäusewand
- 5: Klemmenoberseite
- 6: Kontaktaufnahme
- 7: Gegenanschläge
- 8: Befestigungsdom
- 9: Steckverbinder
- 10: Steckerverbindergehäuse
- 11: Steckerkontakt
- 12: Buchsenkontakt
- 13: Führungsvorsprung
- 14: Führungsbahn
- 15: U-Schenkel
- 16: Kontaktträger
- 17: Vertikalrichtung
- 18: U-Querjoch
- 19: Kontaktelement
- 20: Kontaktklammer
- 21: Sperranschlag
- 22: Montageöffnung
- 23: Führungskulisse
- 24: Horizontalrichtung
- 25: Lagerschenkel
- 26: Sperrschenkel
- 27: Vertikalschlitz

## Patentansprüche

1. Anschluss für ein elektrisches Gerät, insbesondere eine Leuchte,
• mit einer in einem Gerätegehäuse angeordneten Anschlussklemme (1),
• mit einem an die Anschlussklemme (1) anschließbaren Steckverbinder (9) mit einem oder mehreren Steckerkontakten (11) oder Buchsenkontakten (12) zum externen Anschluss an ein Netzkabel und
• mit am Steckverbinder (9) ausgebildeten Kontaktelementen (19), welche jeweils mit einem Steckerkontakt (11) oder Buchsenkontakt (12) leitend verbunden sind und in komplementär ausgebildete Kontaktaufnahmen (6) an der Anschlussklemme (1) einschiebbar sind,
**dadurch gekennzeichnet,**
• **dass** die Kontaktelemente (19) an einem nach Art eines Schlittens am Gehäuse des Steckverbinders (9) längsverschieblich gelagerten Kontaktträger (16) fixiert sind,
• **dass** am Steckverbinder (9) ein die Längsverschieblichkeit des Kontaktträgers (16) zumindest einschränkender Sperranschlag (21) ausgebildet ist und
• **dass** im Bereich der Anschlussklemme (1) ein Gegenanschlag (7) ausgebildet ist derart, dass in Montageendstellung des Steckverbinders (9) am Gerätegehäuse der Sperranschlag (21) vom Gegenanschlag (7) aus seiner die Längsverschieblichkeit des Kontaktträgers einschränkenden Sperrstellung in eine die Längsverschieblichkeit des Kontaktträgers (14) vollständig ermöglichende Öffnungsstellung verfahren ist.

2. Anschluss nach Anspruch 1,
**gekennzeichnet durch**
einen U-förmigen Bügel als Kontaktträger (16),
• dessen U-Schenkel (15) mit einer am Steckverbindergehäuse (10) ausgebildeten Führungsbahn (14) eine Bahnführung bilden,
• dessen Stirnseiten der U-Schenkel (15) in Sperrstellung des Sperranschlags (21) am Sperranschlag (21) anliegen und
• dessen U-Querjoch (18) an der Innenseite des Bügels ein oder mehrere Kontaktelemente (19) trägt.

3. Anschluss nach Anspruch 2,
**gekennzeichnet durch**
eine L-förmige Zunge als Sperranschlag (21), deren vertikaler L-Schenkel einen Lagerschenkel (25) bildet, welcher federelastisch ausbiegbar ist und deren horizontaler L-Schenkel einen Sperrschenkel (26) bildet, welcher die Stirnseiten der U-Schenkel (15) des Kontaktträgers (16) in der Sperrstellung untergreift.

4. Anschluss nach einem der vorhergehenden Ansprüche,
**dadurch gekennzeichnet,**
• **dass** das Gerätegehäuse von einer Montageöffnung (22) durchbrochen ist, durch welche die Kontaktaufnahmen (6) der im Bereich der Montageöffnung (22) angebrachten Anschlussklemme (1) von außen her zugänglich sind und
• **dass** der Steckverbinder (9) in der Montageöffnung (22) aus seiner Einführstellung in seine Montageendstellung horizontal verschiebbar einliegt.

5. Anschluss nach einem der vorhergehenden Ansprüche,
**dadurch gekennzeichnet,**
**dass** der Gegenanschlag (7) die Montageöffnung (22) durchsetzt und in Richtung auf den Steckverbinder (9) aus der Anschlussklemme (1) hinaussteht.

6. Anschluss nach einem der vorhergehenden Ansprüche,
**dadurch gekennzeichnet,**
• **dass** in der Einführstellung des Steckverbinders (9) in der Montageöffnung (22) der Sperranschlag (21) und der Gegenanschlag (7) einander überlappend horizontal nebeneinander liegen und
• **dass** durch das horizontale Verschieben des Steckverbinders (9) in seine Montageendstellung der Sperranschlag (21) durch Anliegen am starren Gegenanschlag (7) aus seiner Sperrstellung in seine Öffnungsstellung überführt ist.

7. Anschluss nach Anspruch 6,
**dadurch gekennzeichnet,**
**dass** der horizontale als Sperrschenkel (26) ausgebildete L-Schenkel am Gegenanschlag (7) anliegt und der vertikale als Lagerschenkel (25) ausgebildete L-Schenkel des Sperranschlags (21) zur Freigabe des Kontaktträgers (16) derart ausgebogen ist, dass der Sperrschenkel (26) außer Eingriff mit der Stirnseite des U-Schenkels (15) des Kontaktträgers (16) ist.

8. Anschluss nach einem der vorhergehenden Ansprüche,
**dadurch gekennzeichnet,**
**dass** die Kontaktelemente (19) als Flachstecker und die Kontaktaufnahmen (6) als zu diesen komplementäre Flachbuchsen ausgebildet sind.

9. Anschluss nach einem der vorhergehenden Ansprüche,
**gekennzeichnet durch**
an den Kontaktelementen (19) ausgebildete Kontaktklammern (20) als elektrische Anschlüsse an jeweils einen Steckerkontakt (11) oder Buchsenkontakt (12).

## Claims

1. Connector for an electric appliance, in particular a luminaire,
• having a connection terminal (1) arranged in an appliance housing,
• having a plug-in connector (9) which can be connected to the connection terminal (1) and has one or more plug contacts (11) or socket contacts (12) for external connection to a power cable, and
• having contact elements (19) which are formed on the plug-in connector (9), are respectively connected in a conducting fashion to a plug contact (11) or socket contact (12), and can be inserted into contact receptacles (6) of complementary design on the connection terminal (1),
**characterized**
• **in that** the contact elements (19) are fixed on a contact carrier (16) which is supported so as to be able to shift longitudinally in the manner of a slide on the housing of the plug-in connector (9),
• **in that** a blocking stop (21) which at least restricts the ability of the contact carrier (16) to shift longitudinally is formed on the plug-in connector (9), and
• **in that** a counter stop (7) is formed in the region of the connection terminal (1) in such a way that, in the mounted end position of the plug-in connector (9) on the appliance housing, the blocking stop (21) is moved from the counter stop (7) out of its blocked position limiting the ability of the contact carrier to shift longitudinally into an open position completely enabling the contact carrier (14) to shift longitudinally.

2. Connector according to Claim 1, **characterized by** a U-shaped bracket as contact carrier (16),
• whose U-limbs (15) form a track guide together with a guide track (14) formed on the plug-in connector housing (10),
• whose end faces of the U-limbs (15) bear against the blocking stop (21) in the blocked position of the blocking stop (21), and
• whose U-transverse yoke (18) carries one or more contact elements (19) on the inside of the bracket.

3. Connector according to Claim 2, **characterized by** an L-shaped tongue as blocking stop (21) whose vertical L-limb forms a support limb (25) which can be bent out in a resiliently elastic fashion, and whose horizontal L-limb forms a blocking limb (26) which engages in the blocked position below the end faces of the U-limbs (15) of the contact carrier (16).

4. Connector according to one of the preceding claims, **characterized**
• **in that** the appliance housing is punctured by a mounting opening (22) through which the contact receptacles (6) of the connection terminal (1) fitted in the region of the mounting opening (22) are accessible from the outside, and
• **in that** the plug-in connector (9) is placed in the mounting opening (22) such that it can be shifted horizontally from its insertion position into its mounted end position.

5. Connector according to one of the preceding claims,
**characterized in that** the counter stop (7) penetrates the mounting opening (22) and projects from the connection terminal (1) in the direction of the plug-in connector (9).

6. Connector according to one of the preceding claims, **characterized**
• **in that**, in the insertion position of the plug-in connector (9) in the mounted opening (22), the blocking stop (21) and the counter stop (7) lie next to one another horizontally in a mutually overlapping fashion, and
• **in that** the horizontal shifting of the plug-in connector (9) into its mounted end position transfers the blocking stop (21) from its blocked position into its open position as a result of it bearing against the rigid counter stop (7).

7. Connector according to Claim 6, **characterized in that** the horizontal L-limb formed as blocking limb (26) bears against the counter stop (7) and the vertical L-limb, formed as support limb (25), of the blocking stop (21) is bent out, in order to release the contact carrier (16), in such a way that the blocking limb (26) is disengaged from the end face of the U-limb (15) of the contact carrier (16).

8. Connector according to one of the preceding claims, **characterized in that** the contact elements (19) are formed as flat plugs, and the contact receptacles (6) are formed as flat sockets complementary thereto.

9. Connector according to one of the preceding claims, **characterized by** contact clips (20), formed on the contact elements (19), as electrical connectors on a plug contact (11) and socket contact (12), respectively.

## Revendications

1. Dispositif de connexion pour un appareil électrique, en particulier un luminaire,
• avec une borne de connexion (1), disposée dans un boîtier d'assemblage,
• avec un connecteur à fiches (9), apte à être raccordé à la borne de connexion (1) et muni d'une ou de plusieurs broches de contact (11) ou douilles de contact (12) pour le raccordement externe à un câble du réseau, et
• avec des éléments de contact (19), qui sont réalisés sur le connecteur à fiches (9) et qui sont reliés de manière conductrice chacun à une broche de contact (11) ou une douille de contact (12) et peuvent être insérés dans des logements (6) complémentaires réalisés sur la borne de connexion (1),
**caractérisé**
• **en ce que** les éléments de contact (19) sont fixés sur un porte-contacts (16), monté mobile dans le sens longitudinal à la manière d'un chariot sur le boîtier du connecteur à fiches (9),
• **en ce que** sur le connecteur à fiches (9) est réalisée une butée d'arrêt (21) limitant au moins la mobilité longitudinale du porte-contacts (16),
• **en ce que** dans la zone de la borne de connexion (1) est réalisée une butée complémentaire (7), de telle sorte que dans la position de montage finale du connecteur à fiches (9) sur le boîtier d'assemblage, la butée d'arrêt (21) est déplacée par la butée complémentaire (7) hors de sa position d'arrêt limitant la mobilité longitudinale du porte-contacts vers une position d'ouverture permettant totalement la mobilité longitudinale du porte-contacts (16).

2. Dispositif de connexion selon la revendication 1, **caractérisé par** un étrier en forme de U formant le porte-contacts (16),
• dont les branches du U (15) forment une glissière de guidage avec une voie de guidage (14) réalisée sur le boîtier (10) du connecteur à fiches,
• dont les faces frontales des branches du U (15) sont en appui contre la butée d'arrêt (21) dans la position d'arrêt de la butée d'arrêt (21), et
• dont la traverse du U (18) porte, sur la face intérieure de l'étrier, un ou plusieurs éléments de contact (19).

3. Dispositif de connexion selon la revendication 2, **caractérisé par** une languette en L formant la butée d'arrêt (21), dont la branche verticale forme une branche d'appui (25), qui peut être fléchie de manière élastiquement flexible, et dont la branche horizontale forme une branche d'arrêt (26) qui, dans la position d'arrêt, s'engage en dessous des faces frontales des branches du U (15) du porte-conlacts (16).

4. Dispositif de connexion selon l'une quelconque des revendications précédentes,
**caractérisé**
• **en ce que** le boîtier d'assemblage est traversé par un orifice de montage (22), à travers lequel il est possible d'accéder de l'extérieur aux logements (6) de la borne de connexion (1) montée dans la zone de l'orifice de montage (22), et
• **en ce que** le connecteur à fiches (9), dans l'orifice de montage (22), est disposé de manière à pouvoir être déplacé horizontalement hors de sa position d'introduction dans sa position de montage finale.

5. Dispositif de connexion selon l'une quelconque des revendications précédentes, **caractérisé en ce que** la butée complémentaire (7) traverse l'orifice de montage (22) et s'avance hors de la borne de connexion (1) en direction du connecteur à fiches (9).

6. Dispositif de connexion selon l'une quelconque des revendications précédentes,
**caractérisé**
• **en ce que,** dans la position d'introduction du connecteur à fiches (9) dans l'orifice de montage (22), la butée d'arrêt (21) et la butée complémentaire (7) sont disposées côte à côte horizontalement en se chevauchant l'une l'autre, et
• **en ce que** par le déplacement horizontal du connecteur à fiches (9) vers sa position de montage finale, la butée d'arrêt (21), sous l'effet de son appui contre la butée complémentaire (7) rigide, est amenée hors de sa position d'arrêt dans sa position d'ouverture.

7. Dispositif de connexion selon la revendication 6, **caractérisé en ce que** la branche horizontale du L, formant une branche d'arrêt (26), est en appui contre la butée complémentaire (7), et la branche verticale du L, formant une branche d'appui (25), de la butée d'arrêt (21) est fléchie pour libérer le porte-contacts (16) de telle sorte que la branche d'arrêt (26) n'est pas en prise avec la face frontale de la branche (15) du porte-contacts (16) en forme de U.

8. Dispositif de connexion selon l'une quelconque des revendications précédentes, **caractérisé en ce que** les éléments de contact (19) sont réalisés sous forme de connecteurs plats et les logements (6) sont réalisés sous forme de douilles plates complémentaires à ceux-ci.

9. Dispositif de connexion selon l'une quelconque des revendications précédentes, **caractérisé par** des pinces de contact (20), réalisées sur les éléments de contact (19) et formant des branchements électriques sur respectivement une broche de contact (11) ou une douille de contact (12).
